# EUROPÄISCHE PATENTSCHRIFT

(11) **EP 1 094 975 B1**
(45) Veröffentlichungstag und Bekanntmachung des Hinweises auf die Patenterteilung: **15.09.2004**
(21) Anmeldenummer: 99934580.4
(22) Anmeldetag: 06.07.1999
(51) Int. Cl.: B65D 55/06, G09F 3/02

(54) **VERSCHLUSSSICHERUNGSETIKETT**
SEAL SECURITY LABEL
ETIQUETTE DE SECURITE POUR FERMETURE INVIOLABLE

(30) Priorität: 08.07.1998 DE 29812169 U
(43) Veröffentlichungstag der Anmeldung: 02.05.2001
(73) Patentinhaber: KRONES AG, 93068 Neutraubling (DE)
(72) Erfinder: LEYKAMM, Dieter, D-93073 Neutraubling (DE)
(86) Internationale Anmeldenummer: PCT/EP1999/004683
(87) Internationale Veröffentlichungsnummer: WO 2000/002792

(56) Entgegenhaltungen:
- DE-A- 19 640 193
- DE-U- 9 314 923
- DE-U- 29 512 212
- FR-A- 1 326 090
- GB-A- 755 592
- 'HANDBUCH DER AUSSTATTUNGSTECHNIK, Seiten 69 und 136', 1985, KRONES AG, NEUTRAUBLING (DE)

## Beschreibung

Die Erfindung betrifft ein an einer Flasche oder dgl. angebrachtes Verschlusssicherungsetikett gemäß dem Oberbegriff des Anspruchs 1.

Derartige Etiketten sind in verschiedenen Formen bekannt (DE-GM 295 12 212, FR-PS 1 326 090). Die bekannten Verschlusssicherungsetiketten bestehen aus Papier und sind meist mittels Nassleim mit der Flaschenoberfläche und mittels Heißleim mit dem Verschluss, beispielsweise einem metallischen Kronenkorken oder einer metallischen Schraubkappe verbunden. Etikettenpapier hat aus Gründen einer störungsfreien Verarbeitung eine relativ hohe Reißfestigkeit und ist außerdem nicht ausreichend flexibel, um sich den vielfältigen räumlichen Krümmungen im Bereich von Flaschenhals, Flaschenkopf und Verschluss vollständig anpassen zu können. Die Kontaktfläche zwischen verschlusssicherungsetikett einerseits und Flasche bzw. Verschluss andererseits ist daher häufig relativ klein und das Etikett steht stellenweise von der Flasche und vom Verschluss ab, so dass eine Manipulation durch vorsichtiges Ablösen und späteres Wiederanbringen des Verschlusssicherungsetiketts nicht völlig auszuschließen ist. Andererseits ist es seit langem bekannt, den Kopf und den Verschluss von Flaschen mit speziellen Zuschnitten aus geprägter, unkaschierter Aluminiumfolie kapselartig vollständig zu umhüllen (GB-PS 755 592, DE 196 40 193 C2), wobei derartige, auch Stanniolierung genannte Umhüllungen als Verschlusssicherung dienen können (KRONES "Handbuch der Ausstattungstechnik", 5. Auflage 1985, S. 136). Der Materialverbrauch und der maschinelle Aufwand für derartige Umhüllungen ist hoch.

Der Erfindung liegt die Aufgabe zugrunde, bei einem Verschlusssicherungsetikett der eingangs genannten Art mit einfachen Mitteln die Gefahr unbemerkter Manipulationen drastisch zu reduzieren.

Diese Aufgabe wird gemäß dem Kennzeichen des Anspruchs 1 dadurch gelöst, dass das Verschlusssicherungsetikett im wesentlichen aus geprägter unkaschierter Aluminiumfolie mit einer Dicke von neun bis fünfzehn Mikrometern besteht.

Ein erfindungsgemäßes Verschlusssicherungsetikett weist aufgrund seines speziellen Materials und der Prägung im Vergleich zu herkömmlichen Verschlusssicherungsetiketten aus Papier eine wesentlich höhere Verformbarkeit auf und kann daher in einfachster weise, z.B. mit den in Etikettiermaschinen üblichen Bürsten und Schwammrollen, vollständig an die gekrümmten Flächen von Flasche und Verschluß angeschmiegt werden. Ein Entfernen des erfindungsgemäßen Verschlusssicherungsetiketts von Flasche oder Verschluss ohne sichtbare Beschädigung ist daher praktisch nicht möglich. Der Materialverbrauch ist gering.

Vorteilhafte Weiterbildungen der Erfindung sind in den Unteransprüchen enthalten.

Bei der Weiterbildung nach Anspruch 6 kann auf eine direkte Verklebung zwischen dem Verschlusssicherungsetikett und dem Verschluss sogar vollständig verzichtet werden; die funktionsmäßige Verbindung zwischen Verschlusssicherungsetikett und Verschluss erfolgt hier indirekt durch die sich beiderseits daran anschließende Verklebung zwischen Verschlusssicherungsetikett und Flasche. Der Mündungsbereich der Flasche bleibt daher nach dem Entfernen des Verschlusses und des diesen vorher bedeckenden Bereichs des Verschlusssicherungsetiketts frei von Leim- und Etikettenresten.

Die sich an den streifen- oder stegartigen Bereich anschließenden Bereiche des Verschlusssicherungsetiketts können die verschiedensten gewünschten Formen aufweisen und beispielsweise den Flaschenhals ringartig vollständig umgeben. Auch hier wirkt sich die hervorragende Schmiegsamkeit des erfindungsgemäßen Verschlusssicherungsetiketts vorteilhaft aus.

Im Nachstehenden wird ein Ausführungsbeispiel der Erfindung anhand der Zeichnungen beschrieben. Es zeigen:
- Fig. 1: die Vorderansicht einer Flasche mit einem Verschlusssicherungsetikett aus Aluminiumfolie
- Fig. 2: die Rückansicht der Flasche nach Fig. 1
- Fig. 3: die ebene Abwicklung des Verschlusssicherungsetiketts nach Fig. 1 und 2
- Fig. 4: die ebene Abwicklung eines anderen Verschlusssicherungsetiketts.

In der Fig. 1 und 2 ist der obere Bereich einer Mehrwegflasche aus Glas für Getränke, im Nachstehenden kurz Flasche 1 genannt, dargestellt, die durch einen Kronenkorken 3 verschlossen ist. Die Flasche 1 besitzt in herkömmlicher Weise einen sich verjüngenden Flaschenhals mit anfänglich konvexer und dann konkaver räumlicher Krümmung und einen sich an diesen anschließenden verdickten Flaschenkopf mit konvexer räumlicher Krümmung, an dessen ringförmiger Mündungswulst der Kronenkorken 3 befestigt ist.

Flaschenhals, Flaschenkopf und Kronenkorken 3 sind teilweise von einem Verschlusssicherungsetikett 2 bedeckt, das im ebenen, abgewickelten Zustand gemäß Fig. 3 eine ankerartige Grundform aufweist. Es besitzt dementsprechend einen Querbereich 2a mit einer mittigen Spitze und abgerundeten Enden, dessen Länge größer ist als der von ihm bedeckte Umfang der Flasche 1. An der der Spitze gegenüberliegenden Seite des Querbereichs 2a schließt sich mittig ein im wesentlichen rechtwinklig zum Querbereich 2a verlaufender Stegbereich 2b an, der abgerundet in den Querbereich 2a übergeht und einstückig mit diesem ausgebildet ist. Der Stegbereich 2b verjüngt sich zu seinem freien Ende hin; seine Breite ist etwas kleiner als der Durchmesser des Kronenkorkens 3.

Das Verschlusssicherungsetikett 2 besteht aus einem Zuschnitt aus Aluminiumfolie mit einer Dicke von 10 Mikrometer und einer beim Ausschnitt "A" vergrößert dargestellten Würmchenprägung mit einer Tiefe von 80 Mikrometer. Die Vorderseite der Aluminiumfolie ist z.B. goldfarbig bedruckt und mit weiteren Informationen oder Werbeaufdrucken versehen. Die Rückseite kann gleichfalls beschichtet sein, z.B. um das Ablösen des Verschlusssicherungsetiketts beim Reinigen der Flasche 1 in einer Flaschenreinigungsmaschine zu erleichtern. Die Aluminiumfolie kann mit weiteren Beschichtungen versehen sein, ohne den Rahmen der Erfindung zu verlassen. Entscheidend ist, dass das erfindungsgemäße Verschlusssicherungsetikett 2 aufgrund der Verwendung relativ dünner, geprägter Aluminiumfolie eine extrem hohe Anschmiegsamkeit und Verformbarkeit besitzt.

Das Verschlusssicherungsetikett 2 wird vor dem Anbringen an der Flasche 1 in einer nicht gezeigten, herkömmlichen Etikettiermaschine an seiner Rückseite mit Nassleim versehen und dann in der in Fig. 3 gezeigten Zuordnung mittig an die Flasche 1 angedrückt. Dabei stehen die beiden seitlichen Enden des Querbereichs 2a und das obere, freie Ende des Stegbereichs 2b zunächst noch frei ab. Dann werden die seitlichen Enden des Querbereichs 2a rings um den Flaschenhals angelegt und überlappt und es wird das Ende des Stegbereichs 2b quer über den Kronenkorken 3 an dessen Oberseite angedrückt und anschließend der verbleibende Endbereich am Flaschenkopf nach unten gelegt (siehe Fig. 2). Anschließend wird das Verschusssicherungsetikett 2 durch Bürsten- und/oder Schwammrollen oder dgl. intensiv an die Flaschenkontur und Verschlusskontur angeschmiegt. Danach liegt das Verschlusssicherungsetikett 2 praktisch vollflächig an der Flasche 1 und am Kronenkorken 3 an und umgibt diese sozusagen wie eine zweite Haut. Dabei bildet der Querbereich 2a eine Flaschenhalsumhüllung nach Art eines Ringetiketts, während der Stegbereich 2b der eigentlichen Verschlusssicherung dient. Aufgrund der guten Fixierung des Stegbereichs 2b am Flaschenkopf und Kronenkorken 3 durch die beiden am Flaschenkopf nach unten verlaufenden, durch Nassleim fixierten Bereiche kann der den Kronenkorken 3 bedeckende Bereich des Stegbereichs 2b auch leimfrei, zumindest aber frei von Heißleim gehalten werden.

Trotzdem wird beim Abheben des Kronenkorkens 3 der Stegbereich 2b beiderseits des Kronenkorkens 3 mit Sicherheit ein- und durchreissen, so dass ein Öffnen der Flasche 1 sofort zu erkennen ist. Andererseits ist es nicht möglich, den Stegbereich 2b ohne Beschädigung vom Flaschenkopf oder Kronenkorken 3 zu lösen; die Aluminiumfolie würde sofort einreissen. Die Verschlusssicherungsfunktion wird somit in optimaler Weise erfüllt.

Das Verschlusssicherungsetikett 2' nach Fig. 4 besitzt wie das Verschlusssicherungsetikett 2 nach Fig. 3 eine ankerförmige bzw. T-förmige Grundform und besteht aus der gleichen Aluminiumfolie. Im Unterschied hierzu ist der Querbereich 2a nicht spitz zulaufend sondern abgerundet. Außerdem ist der senkrechte Stegbereich 2b etwas kürzer und am freien Ende mit einer abgerundeten Verbreiterung 2c versehen, deren Form an die horizontale Deckfläche des Kronenkorkens 3 angepasst ist.

Das Verschlussicherungsetikett 2' wird vor dem Anbringen an der Flasche 1 in einer nicht gezeigten herkömmlichen Etikettiermaschine an seiner Rückseite mit Naßleim, z.B. Kasein- oder Dextrinleim versehen. Die weitere Verarbeitung erfolgt im wesentlichen in der gleichen Weise wie die Verarbeitung des Verschlusssicherungsetiketts 2 nach Fig. 3. Es fehlt lediglich das Andrücken des nach unten am Flaschenkopf laufenden Endes des Stegbereichs 2b. Statt dessen wird das abgerundete Ende 2c des Stegbereichs 2b fest an die Oberfläche des Kronenkorkens 3 angedrückt um einen festen Sitz zu erreichen. Auch auf diese Weise wird eine optimale Verschlusssicherungsfunktion realisiert.

Unterhalb des Kronenkorkens 3 kann sogar eine schraffiert angedeutete leimfreie Zone 4 vorgesehen werden, die beim Öffnen der Flasche 1 eine saubere Flaschenöffnung ohne Folienreste schafft. Ferner kann das Verschlussicherungsetikett eine streng T-förmige Grundform mit senkrecht zueinander verlaufenden Kanten aufweisen, wenn es auf den zylindrischen Bereich eines Gefäßes aufgebracht wird.

## Patentansprüche

1. Verschlusssicherungsetikett für Flaschen oder dgl., mit einer T- oder ankerförmigen Grundform, wobei ein streifen- oder stegartiger Bereich mit der Flasche und ggf. mit deren Verschluss verbunden ist, so dass er beim Öffnen des Verschlusses reißt, **dadurch gekennzeichnet, dass** es im wesentlichen aus geprägter, unkaschierter Aluminiumfolie mit einer Dicke von 9 bis 15 Mikrometer besteht.

2. Verschlusssicherungsetikett nach Anspruch 1, **dadurch gekennzeichnet, dass** die Prägetiefe sechzig bis einhundert Mikrometer beträgt.

3. Vorrichtung nach Anspruch 1 oder 2, **dadurch gekennzeichnet, dass** die Aluminiumfolie eine Würmchenprägung aufweist.

4. Verschlusssicherungsetikett nach einem der Ansprüche 1 bis 3, **dadurch gekennzeichnet, dass** es durch Nassleim mit der Flasche (1) und ggf. deren Verschluss (3) verbunden ist.

5. Verschlusssicherungsetikett nach einem der Ansprüche 1 bis 4, **dadurch gekennzeichnet, dass** es eine am Flaschenhals nach unten verlaufende Spitze aufweist.

6. Verschlusssicherungsetikett nach einem der Ansprüche 1 bis 5, **dadurch gekennzeichnet, dass** der streifen- oder stegartige Bereich (2b) quer über den Verschluss (3) und daran anschließend an beiden Seiten der Flasche (1) nach unten verläuft und die nach unten verlaufenden Bereiche durch Nassleim mit der Flasche (1) verbunden sind, während der quer über den Verschluss (3) laufende Bereich vorzugsweise leimfrei ist.

7. Verschlusssicherungsetikett nach einem der Ansprüche 4 oder 5, **dadurch gekennzeichnet, dass** der streifen- oder stegartige Bereich durch Nassleim auch mit dem Verschluss (3) verbunden ist und auf diesem endet.

8. Verschlusssicherungsetikett nach Anspruch 7, **dadurch gekennzeichnet, dass** der streifen- oder stegartige Bereich (2b) im Endbereich mit einer abgerundeten Verbreiterung (2c) versehen ist.

9. Verschlusssicherungsetikett nach Anspruch 7 oder 8, **dadurch gekennzeichnet, dass** es unterhalb des Verschlusses (3) eine leimfreie Zone (4) aufweist.

## Claims

1. Safety seal label for bottles and the like of a T- or anchor-shaped basic shape, and a stripe- or web-like area is joined to the bottle and, if appropriate, connected to its seal so that it tears on opening the seal, **characterised in that** it is composed essentially of embossed and non-laminated aluminium foil with a thickness between 9 and 15 micrometers.

2. Safety seal label according to Claim 1, **characterised in that** the embossing depth lies between sixty and onehundred micrometer.

3. Device according to Claim 1 or 2, **characterised in that** the aluminium foil has a worm-like embossing.

4. Safety seal label according to one of Claims 1 to 3, **characterised in that** it is joined to the bottle (1) and, if appropriate, its seal (3) by wet glue.

5. Safety seal label according to one of Claims 1 to 4, **characterised in that** it comprises a tip extending downwards on the bottle neck.

6. Safety seal label according to one of Claims 1 to 5, **characterised in that** the stripe- or web-like area (2b) extends transversely over the seal (3) and then adjacent on both sides of the bottle (1) downwards, and the downwardly extending areas are joined to the bottle by wet glue whilst the area extending across over the seal (3) is preferably free of glue.

7. Safety seal label according to one of Claims 4 or 5, **characterised in that** the stripe- or web-like area is also joined by wet glue to the seal (3), terminating thereat.

8. Safety seal label according to Claim 7, **characterised in that** the stripe- or web-like area (2b) is in the end area provided with a rounded off broadening (2c).

9. Safety seal label according to Claim 7 or 8, **characterised in that** it comprises below the seal (3) a glue-free zone (4).

## Revendications

1. Etiquette à fermeture de sécurité pour des bouteilles ou des objets comparables, dont la forme fondamentale est un T ou une ancre, sur laquelle une zone en bande ou en passerelle est reliée à la bouteille et éventuellement à sa fermeture de sorte qu'elle s'arrache lorsqu'on ouvre la fermeture,
**caractérisée en ce qu'**
elle se compose principalement d'une feuille en aluminium estampée et non contrecollée d'une épaisseur comprise entre 9 et 15 micromètres.

2. Etiquette à fermeture de sécurité selon la revendication 1,
**caractérisée en ce que**
la profondeur d'estampage est comprise entre soixante et cent micromètres.

3. Etiquette à fermeture de sécurité selon la revendication 1 ou 2,
**caractérisée en ce que**
la feuille en aluminium présente un estampage en vermisseau.

4. Etiquette à fermeture de sécurité selon l'une des revendications 1 à 3,
**caractérisée en ce qu'**elle est reliée à la bouteille (1) et éventuellement à sa fermeture (3) par de la colle humide.

5. Étiquette à fermeture de sécurité selon l'une des revendications 1 à 4,
**caractérisée en ce qu'**
elle présente une pointe qui s'étend vers le bas sur le col de la bouteille.

6. Etiquette à fermeture de sécurité selon l'une des revendications 1 à 5,
**caractérisée en ce que**
la zone (2b) en bande ou en passerelle s'étend transversalement sur la fermeture (3) et par la suite vers le bas sur les deux côtés de la bouteille (1) et les zones qui s'étendent vers le bas sont reliées à la bouteille (1) par de la colle humide tandis que la zone qui s'étend transversalement sur la fermeture (3) ne comporte de préférence pas de colle.

7. Etiquette à fermeture de sécurité selon l'une des revendications 4 ou 5,
**caractérisée en ce que**
la zone en bande ou en passerelle est aussi reliée par de la colle humide à la fermeture (3) et elle s'y termine.

8. Etiquette à fermeture de sécurité selon la revendication 7,
**caractérisée en ce que**
dans la zone terminale, la zone (2b) en bande ou en passerelle est munie d'un élargissement (2c) arrondi.

9. Etiquette à fermeture de sécurité selon la revendication 7 ou 8,
**caractérisée en ce qu'**
elle présente une zone (4) sans colle au-dessous de la fermeture (3).
